# EUROPÄISCHE PATENTSCHRIFT

(11) **EP 3 212 550 B1**
(45) Veröffentlichungstag und Bekanntmachung des Hinweises auf die Patenterteilung: **19.12.2018**
(21) Anmeldenummer: 15787960.2
(22) Anmeldetag: 26.10.2015
(51) Int. Cl.: B65H 19/12

(54) **VERFAHREN UND VORRICHTUNG ZUR HANDHABUNG VON AUF ROLLEN AUFGEWICKELTEM FLACH- UND/ODER FOLIENMATERIAL**
METHOD AND DEVICE FOR HANDLING FLAT AND/OR FILM MATERIAL WHICH IS WOUND ONTO REELS
PROCÉDÉ ET DISPOSITIF DE MANIPULATION D'UN MATÉRIAU PLAT ET/OU EN FEUILLE ENROULÉ SUR DES ROULEAUX

(30) Priorität: 30.10.2014 DE 102014222168
(43) Veröffentlichungstag der Anmeldung: 06.09.2017
(73) Patentinhaber: KRONES Aktiengesellschaft, 93073 Neutraubling (DE)
(72) Erfinder: WIMMER, Thomas, 93073 Neutraubling (DE); SPINDLER, Herbert, 93073 Neutraubling (DE); WERNER, Jürgen, 93073 Neutraubling (DE)
(74) Vertreter: Benninger, Johannes
(86) Internationale Anmeldenummer: PCT/EP2015/074773
(87) Internationale Veröffentlichungsnummer: WO 2016/066596

(56) Entgegenhaltungen:
- EP-A2- 1 157 952
- DE-A1- 4 018 266
- DE-A1-102005 032 600
- DE-A1-102006 017 379
- DE-A1-102010 028 292
- JP-A- 2005 324 909
- US-A1- 2007 029 436

## Beschreibung

Die vorliegende Erfindung betrifft ein Verfahren und eine Vorrichtung zur Handhabung von auf Rollen aufgewickeltem Flach- und/oder Folienmaterial.

Bei einer Gruppierung und Zusammenstellung von Artikeln, wie Getränkebehältern oder dergleichen, werden diese in der Praxis häufig durch Schrumpffolie zusammengehalten, um ein Verrutschen oder ein Lösen aus der Zusammenstellung während eines Transportes unterbinden zu können. Bekannt sind aus dem Stand der Technik beispielsweise Gebinde, welche vier, sechs oder mehr Behälter umfassen. Derartige Gebinde sind weiterhin eine der häufigsten Varianten von Verkaufseinheiten für Getränkebehälter oder Flaschen aus PET-Kunststoff. Eine möglichst rasche Zusammenstellung derartiger Gebinde ohne Unterbrechung einzelner Prozessschritte ist daher wünschenswert, um einen hohen Durchsatz erreichen zu können.

Um das Verpackungsmaterial bzw. Schrumpffolie für Gebinde zur Verfügung zu stellen, sind bereits Vorrichtungen sowie Verfahren bekannt, welche das Material von einer oder mehreren Rollen abwickeln. Hierauf folgend werden sodann die einzelnen Gebinde bzw. die jeweiligen Artikel, welche für das Gebinde vorgesehen sind, mit dem Verpackungsmaterial umhüllt. Das Abwickeln des Verpackungsmaterials von der Rolle kann maschinell erfolgen. Beispielsweise sind Vorrichtungen bekannt, welche das Verpackungsmaterial über Walzen von der Rolle abziehen, wobei die jeweilige Rolle hierbei drehend bewegt wird. Ist der Vorrat an Verpackungsmaterial einer Rolle erschöpft, so muss ein Austausch der jeweiligen Rolle bzw. ein Ersatz durch eine neue Rolle erfolgen. Eine unerwünschte Unterbrechung des Prozesses der Zusammenstellung von Gebinden ist hiermit verbunden.

Ein Verfahren und eine Vorrichtung, mittels welcher neue Rollen zugestellt sowie verbrauchte Rollen gewechselt werden können, sind beispielsweise aus der DE 40 40 545 A1 bekannt. Diese bekannte Vorrichtung besitzt mehrere Vorratsrollen mit Streifenmaterial, die nebeneinander angeordnet sind. Der Kern der Rollen ist jeweils auf einen gemeinsamen Zapfen aufgesetzt. Ein Anfang des Streifenmaterials wird vorhergehend mit einer Walze in Verbindung gesetzt, welche das Streifenmaterial von der jeweiligen Rolle abzieht und in Richtung nach unten von der Vorrichtung weg führt. Um die Vorrichtung gemäß DE 40 40 545 A1 betreiben zu können und das Material von der Rolle abzuwickeln, muss die Rolle mit ihrem Kern drehrichtungskonform auf den Zapfen aufgesetzt werden. Das Streifenmaterial bzw. die erste Lage des Streifenmaterials muss von oben kommend in Richtung der Walzen abtauchen. Wäre die Rolle mit gegensinniger Drehrichtung auf den Zapfen aufgesetzt, so könnte das Streifenmaterial nicht oder nur schwer von der Rolle abgezogen werden, woraus Komplikationen bei der Abwicklung entstehen. Ein händisches und drehkonformes Aufsetzen ist bei Vorrichtungen gemäß der DE 40 40 545 A1 daher notwendig, um einen störungsfreien Betrieb gewährleisten zu können.

Eine Vorrichtung mit einer Folienspleißstation, bei der die Folienbahn einer neu in eine Verpackungsmaschine eingesetzten Rolle mit Unterstützung einer Halteeinrichtung einer Schweißeinrichtung zugeführt wird, ist weiterhin aus der DE 10 2004 026 312 A1 bekannt. Die Halteeinrichtung kann insbesondere als manuell handhabbare Klemmleiste ausgebildet sein, mit deren Hilfe ein Folienanfang von einer neuen Rolle abgezogen und einer Transfereinrichtung zur Verfügung gestellt wird, die für eine Zuführung des Folienanfangs zu einer Schweißeinrichtung sorgen kann, mittels derer der Folienanfang mit einer bereits in der Verpackungsmaschine befindlichen Folienbahn verschweißt wird. Die Klemmleiste wird dort als manuell leicht handhabbares Hilfsmittel bezeichnet, mit der die Folienbahn in eine passende Position gebracht werden kann. Allerdings ist die Klemmleiste lose, d.h. nicht mit der Maschine oder der Schweißeinrichtung verbunden.

Ein zumindest teilautomatisierbares Verfahren zum Rollenwechsel und eine entsprechende Vorrichtung ist aus der DE 10 2013 110 944 A1 bekannt. Dort sind die neu einer Verpackungsmaschine zuzuführenden Folienrollen jeweils auf unterschiedlich konfigurierten Wechselträgereinheiten montiert, die abwechselnd in unterschiedlichen Einbaupositionen in die Verpackungsmaschine eingesetzt werden können. Eine manuelle Zuführung eines freien Folienendes der neuen Rollen erübrigt sich hierbei, da die Wechselträgereinheiten in einer Weise konfiguriert sind, dass die Folienabschnitte in der Maschine automatisiert miteinander verbunden werden können. Ein weiteres Verfahren und eine weitere Vorrichtung, die jeweils als nächstliegender Stand der Technik angesehen werden, sind in der EP 1 157 952 A2 offenbart.

Angesichts des bekannten Standes der Technik wird ein Ziel der vorliegenden Erfindung darin gesehen, eine Vorrichtung und ein Verfahren zur Handhabung von auf Rollen aufgewickeltem Flach- und/oder Folienmaterial zur Verfügung zu stellen, mittels welcher die Störungsanfälligkeit einer Verpackungsmaschine reduziert werden kann. Zudem soll bei erfindungsgemäßer Vorrichtung und bei erfindungsgemäßem Verfahren eine Handhabung von Flach- und/oder Folienmaterial vereinfacht werden.

Die obigen Aufgaben werden durch eine Vorrichtung und ein Verfahren gelöst, welche die Merkmale in den Schutzansprüchen 1 und 9 umfassen. Weitere vorteilhafte Ausgestaltungen werden durch die Unteransprüche beschrieben.

Die Erfindung betrifft ein Verfahren zur Handhabung von auf Rollen aufgewickeltem und als Verpackungsmaterial von Stückgütern, Gebinden oder dergleichen Artikelzusammenstellungen dienendem Flach- und/oder Folienmaterial. Das Flach- und/oder Folienmaterial kann daher als Schrumpffolie ausgebildet sein. Die Rollen können einen Kern besitzen, dessen geometrische Form einem Hohlzylinder entspricht und der zumindest anteilig aus cellulosehaltigem Material bestehen kann. Vorteilhafterweise kann die jeweilige neue Rolle hierdurch auf einen mit dem Kern korrespondierenden Zapfen der Verpackungsmaschine aufgesetzt werden und bei Abziehen bzw. Entnahme an Verpackungsmaterial von der Rolle drehend auf dem Zapfen rotieren.

Im Rahmen einer ersten Option des Verfahrens werden zumindest teilweise abgewickelte und/oder aufgebrauchte Rollen zur Aufrechterhaltung eines annähernd kontinuierlichen oder auch eines diskontinuierlichen Verpackungsbetriebes aus wenigstens einer Einbauposition einer Verpackungsmaschine entnommen und jeweils durch neue Rollen mit Flach- und/oder Folienmaterial ersetzt. Das Verfahren kann jedoch auch vorsehen, dass die zumindest teilweise abgewickelten und/oder aufgebrauchten Rollen zur Aufrechterhaltung eines kontinuierlichen Verpackungsbetriebes abwechselnd aus wenigstens zwei unterschiedlichen Einbaupositionen einer Verpackungsmaschine entnommen und hierauf jeweils eine neue Rolle mit Flach- und/oder Folienmaterial in die jeweilige Einbauposition eingesetzt werden. Die wenigstens eine Einbauposition bzw. jede der wenigstens zwei Einbaupositionen kann, wie vorhergehend bereits erwähnt, einen Zapfen besitzen, auf welchen die neue Rolle aufgesetzt wird und auf welchem die jeweilige Rolle zum Abwickeln ihres jeweiligen Flach- und/oder Folienmaterials rotiert. Insbesondere können die Rollen auf dem Zapfen ihrer jeweiligen Einbauposition klemmend fixiert sein. Der Zapfen kann rotierend angetrieben werden und ein Drehmoment auf die jeweilige aufsitzende Rolle weitergeben, so dass die Rolle zum Abwickeln ihres Flach- und/oder Folienmaterials über ihren Zapfen drehend bewegt wird. Jedem Zapfen kann ein Antrieb zugeordnet sein, über welchen der jeweilige Zapfen gedreht wird. Ergänzend sei erwähnt, dass die mindestens eine Einbauposition für die Rollen mit darauf aufgewickeltem Flach- und/oder Folienmaterial bzw. die typischerweise zwei Einbaupositionen mit ihren drehbaren Haltemitteln für die Rollen mit Flach- und/oder Folienmaterial in der Höhe verstellbar ausgeführt sein können, um etwa eine Anpassung an verschiedene Rollendurchmesser und/oder eine Korrektur der Förderwege bei allmählich aufgebrauchtem Materialvorrat einer abgewickelten und sich daher allmählich im Durchmesser reduzierenden Rolle vornehmen zu können.

Die Antriebe können mit einer nachfolgend noch näher beschriebenen Steuereinheit in Verbindung stehen bzw. über eine nachfolgend noch näher beschriebene Steuereinheit zum Drehen der Zapfen angesteuert werden. Vor Entnahme einer Rolle mit zumindest teilweise abgewickeltem und/oder aufgebrauchtem Verpackungsmaterial aus ihrer jeweiligen Einbauposition kann die klemmende Verbindung zwischen dem Zapfen und der Rolle gelöst werden, so dass die Rolle sodann nicht mehr fest mit dem Zapfen in Verbindung steht und vom Zapfen abgenommen werden kann. Die rotierende Bewegung des Zapfens kann unterbrochen werden, bis eine neue Rolle auf den Zapfen aufgesetzt bzw. in die entsprechende Einbauposition eingesetzt wurde.

Typischerweise können im Rahmen des Verfahrens die zumindest teilweise abgewickelten und/oder aufgebrauchten Rollen zur Aufrechterhaltung eines annähernd kontinuierlichen Verpackungsbetriebes abwechselnd aus wenigstens zwei unterschiedlichen Einbaupositionen der Verpackungsmaschine entnommen und hierauf jeweils eine neue Rolle mit Flach- und/oder Folienmaterial in die jeweilige Einbauposition eingesetzt werden. Jede der wenigstens zwei Einbaupositionen kann, wie vorhergehend bereits erwähnt, einen Zapfen besitzen, auf welchen die neue Rolle aufgesetzt wird und auf welchem die jeweilige Rolle zum Abwickeln ihres jeweiligen Flach- und/oder Folienmaterials rotiert. Der Verpackungsbetrieb kann dabei während des Rollenwechsels unterbrochen werden oder ggf. auch ununterbrochen weiterlaufen. Die oben erwähnt Variante mit nur einer Einbauposition für eine Rolle ermöglicht jedoch nur dann einen ununterbrochenen Verpackungsbetrieb während eines Rollenwechsels, wenn ein zusätzlicher Speicher für Flach- und/oder Folienmaterial vorgesehen ist, aus dem dieses Material während des Rollenwechsels herausbefördert und dem Verpackungsbetrieb zur Verfügung gestellt werden kann. Mit dem Verfahren wird grundsätzlich eine unterbrechungsfreie Handhabung von auf Rollen aufgewickeltem und als Verpackungsmaterial von Stückgütern, Gebinden oder dergleichen Artikelzusammenstellungen dienendem Flach- und/oder Folienmaterial ermöglicht, so dass damit ein kontinuierlich laufender Verpackungsbetrieb aufrechterhalten werden kann. Hierzu sind jedoch mindestens zwei unterschiedliche Einbaupositionen für jeweils eine Rolle mit Flach- und/oder Folienmaterial erforderlich, so dass die in einer Einbauposition befindliche Rolle kontinuierlich abgewickelt werden kann, während die jeweils andere Einbauposition für einen Rollenwechsel und für die Bereitstellung neuen Flach- und/oder Folienmaterials zur Verfügung steht, so dass je nach Ausgestaltung des Wechsel- und Verbindungs-, Verklebungs- oder Verschweißungsvorganges beim Rollenwechsel ein kontinuierlicher bzw. ein quasikontinuierlicher Verpackungsbetrieb aufrechterhalten werden kann. Das erfindungsgemäße Verfahren bezieht sich gleichermaßen auf eine solche unterbrechungsfreie Handhabung als auch eine kurzzeitig unterbrochene Handhabung von auf Rollen aufgewickeltem Flach- und/oder Folienmaterial innerhalb eines Verpackungsvorganges. Da sich das Verfahren auch auf ein Handhabungsverfahren unter Nutzung nur einer Einbauposition innerhalb der Verpackungsmaschine bezieht, wird deutlich, dass ein kontinuierlicher bzw. ununterbrochener Verpackungsbetrieb nur unter Zuhilfenahme eines Zwischenspeichers oder einer sonstigen Hilfsmaßnahme ermöglicht ist, da zumindest während des Rollenwechsels der Fördervorgang von Folien- bzw. Flachmaterial unterbrochen werden muss.

Nach jeweiligem Einsetzen einer neuen Rolle in ihre jeweilige Einbauposition wird eine außen liegende Lage der jeweiligen neuen Rolle in der Nähe oder im Bereich ihres freien Endes abgezogen und zur Bildung einer ununterbrochenen Materialbahn mit einem Abschnitt einer in der Verpackungsmaschine geführten Materialbahn verbunden. Das Abziehen kann mechanisch, beispielsweise via Unterdruck und/oder Klemmung und über einen Fixierungsstab bewirkt werden, welcher die außen liegende Lage der jeweiligen neuen Rolle greift und von der jeweiligen neuen Rolle weg bewegt. Der Fixierungsstab kann relativ zur Einbauposition für die Rolle oder auch zwischen den wenigstens zwei Einbaupositionen hin und her bewegt werden. Weiter kann ein Schweißstab vorgesehen sein, welcher in Richtung nach unten bewegt wird und hierbei die außen liegende Lage der jeweiligen neuen Rolle mit der in der Verpackungsmaschine geführten Materialbahn verschweißt. Über den Fixierungsstab kann die jeweilige außen liegende Lage in einen Arbeitsbereich des Schweißstabes bewegt werden. Der Schweißstab kann somit in Zusammenwirkung mit der zugehörigen Schweißeinrichtung die außen liegende Lage der jeweiligen neuen Rolle gegen die in der Verpackungsmaschine geführte Materialbahn bewegen. Innerhalb der Schweißeinrichtung können die Materialbahnabschnitte temperiert und auf diese Weise verschweißt werden. Es haben sich Ausführungsformen von Schweißeinrichtungen bewährt, bei welchen der Schweißstab vertikal auf und ab bewegt wird und dadurch die Materialbahnen in die Schweißeinrichtung einführt und dort positioniert, wobei nach einer vertikalen Senkbewegung des Schweißstabes die jeweilige außen liegende Lage einer neuen Rolle mit einer in der Verpackungsmaschine geführten Materialbahn verschweißt werden.

Zudem wird während oder nach Einsetzen der neuen Rolle ihre Drehrichtung und/oder drehrichtungskonforme Orientierung mittels einer Erfassungseinrichtung festgestellt und/oder überprüft. In der Praxis haben sich hierbei insbesondere Ausführungsformen bewährt, bei welchen das Feststellen und/oder Überprüfen der Drehrichtung und/oder drehrichtungskonformen Orientierung mittels optischer Erfassung erfolgt. Die Erfindung ist jedoch nicht auf derartige Ausführungsbeispiele beschränkt, so dass beispielsweise auch haptische und/oder weitere Mechanismen vorgesehen sein können, um die Drehrichtung und/oder drehrichtungskonforme Orientierung der jeweiligen neuen Rolle zu überprüfen. Eine sensorische Erkennung kann wahlweise auch unter Zuhilfenahme taktiler Detektoren bzw. eines taktilen, d.h. berührenden Detektionssystems erfolgen, welches im Bereich der wenigstens einen Einbauposition angeordnet sein kann. Das Detektionssystem bzw. der taktile bzw. berührende Detektor und die Handhabungseinrichtung können mit einer Steuerungseinheit in Verbindung stehen. Weiterhin kann eine sensorische Erkennung auch unter Zuhilfenahme von Ultraschalldetektoren bzw. eines Ultraschalldetektionssystems erfolgen, welches im Bereich der Einbaupositionen für die Rollen mit darauf aufgewickeltem Flach- und/oder Folienmaterial angeordnet sein kann. Das Detektionssystem bzw. der Ultraschalldetektor und die Handhabungseinrichtung können wiederum mit der erwähnten Steuerungseinheit in Verbindung stehen.

Ist die erkannte Drehrichtung und/oder drehrichtungskonforme Orientierung passend bzw. entspricht diese einer vorbestimmten Soll-Orientierung und/oder Soll-Drehrichtung, so kann die jeweilige neue Rolle in ihre zugeordnete Einbauposition eingesetzt werden bzw. in ihrer jeweiligen zugeordneten Einbauposition verbleiben. Wird eine falsche Drehrichtung und/oder eine falsche drehrichtungskonforme Positionierung mittels der Erfassungseinrichtung festgestellt, so wird eine Ausrichtungskorrektur der jeweiligen neuen Rolle vorgenommen oder eine weitere neue Rolle mit passender Drehrichtung und/oder drehrichtungskonformen Orientierung zum Einsetzen ausgewählt und in die jeweilige Einbauposition eingesetzt.

Beispielsweise kann es sein, dass eine Drehrichtung und/oder drehrichtungskonforme Positionierung einer bereits in ihre jeweilige Einbauposition eingesetzten neuen Rolle mittels der Erfassungseinrichtung überprüft und/oder festgestellt wird. Wurde eine falsche Drehrichtung und/oder eine falsche drehrichtungskonforme Positionierung mittels der Erfassungseinrichtung festgestellt, so kann die jeweilige neue Rolle aus der Verpackungsmaschine entnommen, drehrichtungskonform bzw. mit passender Drehrichtung orientiert bzw. ausgerichtet werden und hierauf folgend erneut in ihre jeweilige Einbauposition eingesetzt werden. Die drehrichtungskonforme Orientierung bzw. die Orientierung mit passender Drehrichtung sowie das erneute Einsetzen der Rolle in ihre jeweilige Einbauposition kann sodann vor Verbinden bzw. Verschweißen ihrer außen liegenden Lage mit der noch in der Verpackungsmaschine verbleibenden Materialbahn erfolgen.

Auch ist vorstellbar, dass eine Drehrichtung und/oder drehrichtungskonforme Positionierung einer neuen Rolle vor Einsetzen in ihre jeweilige Einbauposition überprüft und/oder festgestellt wird. Wurde sodann eine falsche Drehrichtung und/oder eine falsche drehrichtungskonforme Positionierung mittels der Erfassungseinrichtung festgestellt bzw. überprüft, besteht die Möglichkeit, die Drehrichtung und/oder drehrichtungskonforme Positionierung einer weiteren Rolle zu überprüfen bzw. festzustellen und diese bei passender Drehrichtung und/oder drehrichtungskonformer Positionierung in die Einbauposition einzusetzen. Alternativ kann die neue Rolle in eine passende drehrichtungskonforme Orientierung bzw. passende Drehrichtung gebracht werden und sodann in die jeweilige Einbauposition eingesetzt werden.

Alternativ hierzu kann jedoch auch eine zusätzliche Umlenkrolle zum Einsatz kommen, die es ermöglicht, Rollen, die normalerweise umgedreht werden müssten, an ihrem Platz zu belassen und das davon abgewickelte Flach- und/oder Folienmaterial über diese optional einsetzbare Umlenkrolle zu führen, um die Flachbahnführung an die benötigte Verarbeitungsrichtung in der Verpackungsmaschine anzupassen. Sofern die Rolle mit dem darauf aufgewickeltem Flach- und/oder Folienmaterial dagegen in der passenden Drehrichtung eingesetzt wurde, wird diese zusätzliche Umlenkrolle nicht benötigt, so dass sie ggf. verschoben oder deaktiviert oder auch maschinell von ihrem Platz entfernt werden kann.

In besonders bevorzugten Ausführungsformen der vorliegenden Erfindung können die zumindest teilweise aufgewickelten und/oder aufgebrauchten Rollen mittels einer unter Wirkverbindung mit der Erfassungseinrichtung stehenden Handhabungseinrichtung selbständig entnommen und neue Rollen mit Flach- und/oder Folienmaterial in die vorgesehene Einbauposition bzw. in die wahlweise vorhandenen zwei oder mehr Einbaupositionen eingesetzt werden. Die Entgegennahme einer neuen Rolle mit drehrichtungskonformer Orientierung bzw. passender Drehrichtung über die Handhabungseinrichtung sowie das nachfolgende Einsetzen in ihre jeweilige Einbauposition und/oder die optionale Aktivierung der erwähnten zusätzlichen Umlenkrolle zur Korrektur der Drehrichtung einer neu eingesetzten Rolle können somit vollautomatisch durchgeführt werden. Beispielsweise kann die Handhabungseinrichtung über eine Steuerungseinheit an die Erfassungseinrichtung gekoppelt sein.

Wahlweise kann vorgesehen sein, dass die Rollen zum Abwickeln des Verpackungsmaterials in sämtlichen der wenigstens zwei Einbaupositionen - sofern die Verpackungsmaschine mit mehr als einer Einbauposition für Rollen ausgestattet ist - mit gleicher Drehrichtung rotierend bewegt werden. Abhängig von der Bahnführung können die Rollen auch in unterschiedlichen Drehrichtungen rotieren. Die Materialbahnen können bei den Rollen je nach Ausführungsform der erfindungsgemäßen Vorrichtung von unten oder von oben abgezogen werden, wonach sich dann auch die Drehrichtungen der Rollen richten.

Auch ist vorstellbar, dass auf eine Partie der neuen Rollen im Bereich ihrer freien Enden jeweils mindestens eine Kennzeichnung, insbesondere eine optische Kennzeichnung und insbesondere mindestens eine reflektierende Markierung aufgebracht wird, mittels welcher die Erfassungseinrichtung die Drehrichtung und/oder drehrichtungskonforme Orientierung der neuen Rolle feststellt und/oder überprüft. Die optische Kennzeichnung kann als Haftmarkierung ausgebildet und auf die Partie der neuen Rollen im Bereich ihrer freien Enden aufgeklebt bzw. mittels Flächenhaftung befestigt sein. Insbesondere können wenigstens zwei optische Kennzeichnungen bzw. reflektierende Markierungen für jeweils ein freies Ende einer neuen Rolle vorgesehen sein. Sofern andere als optische Erfassungssysteme eingesetzt werden, kann es sinnvoll sein, solcherart erkennbare Kennzeichnungen an den Rollen anzubringen, bspw. solche Kennzeichnungen, die mittels Ultraschallerfassungseinrichtungen oder die mittels taktiler Erfassungseinrichtungen erkannt werden können.

Weiter kann es sein, dass die mindestens eine Kennzeichnung bzw. die mindestens eine optische Kennzeichnung auf die jeweilige neue Rolle vor Einsetzen in ihre jeweilige Einbauposition derart aufgebracht wird, dass mittels der Kennzeichnung das freie Ende der jeweiligen neuen Rolle zumindest weitgehend unbeweglich an der jeweiligen neuen Rolle festgesetzt wird. Da hiermit das freie Ende unbeweglich an der jeweiligen neuen Rolle festgesetzt wird, kann nach jeweiligem Einsetzen der neuen Rolle ihre außen liegende Lage in der Nähe oder im Bereich ihres freien Endes einfach abgezogen werden. Das Abziehen kann, wie bereits erwähnt, beispielsweise über einen Fixierungsstab erfolgen, der die außen liegende Lage der neuen Rolle im Bereich ihres freien Endes vorzugsweise mechanisch fixiert bzw. greift und sich hierauf von der neuen Rolle weg bewegt, um die außen liegende Lage von der neuen Rolle abzuziehen. Als besonders geeignete Variante des Fixierungsstabes haben sich pneumatisch arbeitende Greifer- oder Saugleisten herausgestellt, die eine Vielzahl von Saugstellen bzw. Löchern oder Nuten aufweisen, an denen ein variabler oder fest eingestellter Unterdruck anliegt, so dass damit die Materialbahnen zuverlässig erfasst und gegriffen werden können; zudem sind solche pneumatisch arbeitenden Sauggreifer auch in der Lage, die Materialbahnen von den Rollen abzuziehen, ggf. unterstützt durch einen motorischen Antrieb der jeweiligen Rollenlagerung, die für eine entsprechende Abrollbewegung der Rolle sorgen kann, wenn der Sauggreifer oder Fixierungsstab die Materialbahn abzieht.

Weiter kann die optische Erfassungseinrichtung einen optischen Detektor besitzen, welcher über die Handhabungseinrichtung in den Bereich der jeweiligen neuen Rolle bewegt wird und dort zur Überprüfung und/oder Feststellung der Drehrichtung und/oder drehrichtungskonformen Positionierung der neuen Rolle ihre jeweilige optische Kennzeichnung erkennt. Insbesondere kann der optische Detektor als Kamerasystem ausgebildet sein, welches mit einer Steuerungseinheit in Verbindung steht. Sofern andere Sensoriken bzw. Sensorprinzipien verwendet werden, kann der jeweils verwendete Detektor über die Handhabungseinrichtung in den Bereich der jeweiligen neuen Rolle bewegt werden und dort zur Überprüfung und/oder Feststellung der Drehrichtung und/oder drehrichtungskonformen Positionierung der neuen Rolle ihre jeweilige erfassbare Kennzeichnung erkennen. Insbesondere kann der Detektor als Ultraschallerfassungssystem oder als taktiles Erfassungssystem ausgebildet sein, welches mit einer Steuerungseinheit in Verbindung steht.

Zudem kann bei denkbaren Ausführungsformen die Handhabungseinrichtung über einen Haltedorn verfügen, welcher stirnseitig in die als Hohlkörper ausgebildete neue Rolle eintaucht, seinen maximalen Querschnittsdurchmesser hierauf vergrößert und hiermit die jeweilige neue Rolle klemmend an der Handhabungseinrichtung fixiert. Das optisch bzw. auf andere Weise arbeitende Detektionssystem kann im Bereich des Haltedorns angeordnet sein, so dass in zeitnah aufeinanderfolgenden Schritten zunächst eine Überprüfung bzw. ein Feststellen der Drehrichtung und/oder drehrichtungskonformen Positionierung einer jeweiligen neuen Rolle durchgeführt werden kann und hierauf folgend die jeweilige neue Rolle bei passender Drehrichtung und/oder drehrichtungskonformer Positionierung über den Haltedorn der Handhabungseinrichtung mittels Vergrößerung seines maximalen Querschnittsdurchmessers aufgenommen wird.

Die Längserstreckung des Haltedorns kann gegenüber einer Längserstreckung des hohlen Kerns der neuen Rollen geringer ausgebildet sein, so dass die jeweilige neue Rolle unter Eingriff des Haltedorns in den Kern auf einen der jeweiligen Einbauposition der Verpackungsmaschine zugeordneten Zapfen aufgeschoben werden kann. Der Querschnittsdurchmesser des Haltedorns kann zeitlich hierauf verringert werden, so dass die klemmende Verbindung zwischen dem Haltedorn und der jeweiligen neuen Rolle gelöst wird. Die Handhabungseinrichtung bzw. der Haltedorn der Handhabungseinrichtung kann sodann in Richtung einer weiteren neuen Rolle geführt werden, während die via die Handhabungseinrichtung in die jeweilige Einbauposition eingesetzte neue Rolle auf dem der jeweiligen Einbauposition zugeordneten Zapfen drehfest aufsitzt. Zur drehfesten Verbindung zwischen dem Zapfen und der jeweiligen auf dem Zapfen aufsitzenden Rolle besteht ebenso die Möglichkeit, den Querschnittsdurchmesser des Zapfens zu vergrößern.

Weiter können die neuen Rollen derart in ihre jeweilige Einbauposition eingesetzt werden, dass nach Einsetzen ihre freien Enden in Richtung einer gegenüberliegenden der wenigstens zwei Einbaupositionen orientiert sind. Beispielsweise kann hierzu vorgesehen sein, dass die mindestens eine optische Kennzeichnung, welche auf eine Partie der neuen Rollen im Bereich ihrer freien Enden aufgebracht wurde, durch den optischen Detektor bzw. das optische Detektionssystem erkannt wird, eine Information hierzu an eine Steuerungseinheit übertragen wird und die Steuerungseinheit die Handhabungseinrichtung derart ansteuert, dass nach Einsetzen die freien Enden der neuen Rollen in Richtung einer jeweils gegenüberliegenden der wenigstens zwei Einbaupositionen orientiert sind. Gleiches gilt grundsätzlich für andere Messprinzipien, die nicht mit optischer Erfassung arbeiten, so bspw. für taktile Erfassungsvarianten oder für Ultraschallmessungen o. dgl. mehr.

In weiteren Ausführungsformen ist denkbar, dass der Detektor bzw. der optische Detektor bzw. das optische oder anderweitig arbeitende Detektionssystem im Bereich der wenigstens zwei Einbaupositionen angeordnet ist und nach Einsetzen einer jeweiligen neuen Rolle eine Orientierung der mindestens einen Kennzeichnung (z.B. der optischen Kennzeichnung oder der taktil erfassbaren Kennzeichnung oder der mittels Ultraschall erfassbaren Kennzeichnung) erkennt und Informationen hierzu an die Steuerungseinheit überträgt. Die Steuerungseinheit kann weiter eine Rotation der Zapfen, auf welchen die neuen Rollen aufsitzen, derart veranlassen, dass nach Rotation die freien Enden bzw. die optischen Kennzeichnungen der neuen Rollen in Richtung der jeweils gegenüberliegenden der wenigstens zwei Einbaupositionen weisen.

Außerdem kann es sein, dass die neuen Rollen über eine Horizontalfördereinrichtung in den Bereich der Handhabungseinrichtung bewegt und der Handhabungseinrichtung bereitgestellt werden. Die Horizontalfördereinrichtung kann als umlaufendes Endlosförderband ausgebildet sein. Zu Beginn oder seitlich eines Streckenabschnittes der Horizontalfördereinrichtung kann ein Manipulator positioniert sein, mit dessen Hilfe neue Rollen vorzugsweise stehend auf die Horizontalfördereinrichtung aufgesetzt werden. Die Handhabungseinrichtung kann ggf. neue Rollen direkt von der Horizontalfördereinrichtung entgegennehmen und in die Verpackungsmaschine bzw. in die wenigstens zwei Einbaupositionen der Verpackungsmaschine einsetzen. Der Manipulator kann ebenso einen Haltedorn besitzen, welcher stirnseitig in neue Rollen bzw. in einen Kern der neuen Rollen eingeführt wird und mittels Vergrößerung seines Querschnittsdurchmessers die neuen Rollen greift. Insbesondere kann vorgesehen sein, dass der Manipulator händisch bedienbar ist und ein Aufsetzen von neuen Rollen mittels des Manipulators über einen Benutzer erfolgt.

Die Erfindung betrifft darüber hinaus eine Vorrichtung zur Handhabung von auf Rollen aufgewickeltem und als Verpackungsmaterial zur Verpackung von Stückgütern, Gebinden oder dergleichen Artikelzusammenstellungen dienendem Flach- und/oder Folienmaterial. Hierzu sei darauf hingewiesen, dass diverse Merkmale, welche vorhergehend zu Ausführungsformen des erfindungsgemäßen Verfahrens genannt wurden, ebenso bei vorstellbaren Ausführungsformen der erfindungsgemäßen Vorrichtung vorgesehen sein können. Weiter können Merkmale, welche nachfolgend zu denkbaren Ausführungsformen der erfindungsgemäßen Vorrichtung genannt werden, bei diversen Ausführungsformen des erfindungsgemäßen Verfahrens vorgesehen sein.

Die Vorrichtung umfasst eine Verpackungsmaschine mit wenigstens einer Einbauposition, die zur drehenden Aufnahme von Rollen mit Flach- und/oder Folienmaterial vorgesehen sind. Wahlweise kann die Vorrichtung jedoch auch eine Verpackungsmaschine mit wenigstens zwei unterschiedlichen Einbaupositionen umfassen, die jeweils zur drehenden Aufnahme von Rollen mit Flach- und/oder Folienmaterial vorgesehen sind. Bestandteil der Verpackungsmaschine sind weiter ein oder mehrere Koppelungsmittel, die zum Ausrichten und Verbinden freier Endbereiche von Flach- und/oder Folienmaterial der in der Einbauposition eingesetzten neuen Rolle bzw. der in den wenigstens zwei Einbaupositionen jeweils eingesetzten neuen Rollen mit einer bereits in der Verpackungsmaschine geführten Materialbahn ausgeführt sind. Die bereits in der Verpackungsmaschine geführte Materialbahn kann von einer Rolle abgezogen werden, welche bereits bei Einsetzen der neuen Rolle in ihre jeweilige Einbauposition in der Verpackungsmaschine angeordnet ist. Somit kann durchgehend von wenigstens einer in der Verpackungsmaschine bzw. von zumindest einer Rolle der wenigstens zwei Einbaupositionen Flach- und/oder Folienmaterial abgewickelt werden, womit ein kontinuierlicher Verpackungsbetrieb gewährleistet werden kann. Es sei allerdings an dieser Stelle nochmals betont, dass der unterbrechungsfreie bzw. kontinuierliche Verpackungsbetrieb durch Nutzung von zwei oder mehr Einbaupositionen für zwei oder mehr Rollen einen Sonderfall der Verpackungsmaschine darstellt, während die erfindungsgemäße Vorrichtung gleichermaßen den Fall des kurzzeitig für den Rollenwechsel unterbrochenen Verpackungsbetriebes betrifft, bei dem die Verpackungsmaschine mit nur einer Einbauposition für eine einzelne Rolle mit Flach- und/oder Folienmaterial für Verpackungszwecke ausgestattet ist.

Bestandteil der ein oder mehreren Koppelungsmittel können beispielsweise ein Schweißstab sowie ein Fixierungsstab sein, wie sie vorhergehend bereits beschrieben wurden, so dass aus diesem Grunde ihre Funktion sowie Ausgestaltung nachfolgend nicht erneut erwähnt wird.

Die erfindungsgemäße Vorrichtung besitzt zudem wenigstens eine Erfassungseinrichtung, welche vorzugsweise mittels eines optischen Detektionssystems bzw. eines optischen Detektors zur Überprüfung und/oder Feststellung einer Drehrichtung und/oder drehrichtungskonformer Orientierung jeweiliger für die wenigstens zwei Einbaupositionen vorgesehener neuer Rollen ausgebildet ist. Das optische Detektionssystem bzw. der optische Detektor kann wenigstens ein Kamerasystem umfassen. Wahlweise kann die erfindungsgemäße Vorrichtung jedoch auch mit Erfassungseinrichtungen zur anderweitigen sensorischen Erkennung ausgestattet sein. So kann die Erfassung wahlweise auch unter Zuhilfenahme taktiler Detektoren bzw. eines taktilen, d.h. berührenden Detektionssystems erfolgen, welches im Bereich der wenigstens einen Einbauposition angeordnet sein kann. Das Detektionssystem bzw. der taktile bzw. berührende Detektor und die Handhabungseinrichtung können mit einer Steuerungseinheit in Verbindung stehen. Weiterhin kann eine sensorische Erkennung auch unter Zuhilfenahme von Ultraschalldetektoren bzw. eines Ultraschalldetektionssystems erfolgen, welches im Bereich der Einbaupositionen für die Rollen mit darauf aufgewickeltem Flach- und/oder Folienmaterial angeordnet sein kann. Das Detektionssystem bzw. der Ultraschalldetektor und die Handhabungseinrichtung können wiederum mit der erwähnten Steuerungseinheit in Verbindung stehen.

Weiter besitzt die Vorrichtung eine mit der Erfassungseinrichtung gekoppelte Steuerungseinheit, vermittels welcher Informationen zur Drehrichtung und/oder drehrichtungskonformen Orientierung ausgebbar sind und/oder vermittels welcher ein Einsetzen von neuen Rollen mit passender Drehrichtung und/oder passender drehrichtungskonformer Orientierung für die Einbauposition initiierbar ist.

Vorstellbar ist beispielsweise, dass die Vorrichtung eine optische und mit der Steuerungseinheit gekoppelte Anzeigeeinheit, wie beispielsweise ein Display oder dergleichen, besitzt, über welches Informationen zu Drehrichtung und/oder drehrichtungskonformer Orientierung dargestellt werden. Beispielsweise kann es sein, dass bei falscher Drehrichtung bzw. falscher drehrichtungskonformer Orientierung neuer Rollen via die optische Anzeigeeinheit ein Hinweis für einen Benutzer ausgegeben wird. Auch ist vorstellbar, dass Informationen zu Drehrichtung und/oder drehrichtungskonformer Orientierung als akustisches Signal ausgegeben werden.

Ein Initiieren kann unter Wirkverbindung der Steuerungseinheit mit einer Handhabungseinrichtung erfolgen bzw. die Handhabungseinrichtung kann bei passender Drehrichtung und/oder drehrichtungskonformer Orientierung von neuen Rollen zum Einsetzen einer jeweiligen neuen Rolle mit passender Drehrichtung und/oder drehrichtungskonformer Orientierung angesteuert werden. Beispielsweise kann vorgesehen sein, dass die Handhabungseinrichtung bei passender festgestellter und/oder überprüfter Drehrichtung bzw. drehrichtungskonformer Orientierung die jeweilige neue Rolle aufnimmt und in Richtung einer der wenigstens zwei Einbaupositionen bewegt.

Insbesondere kann es sein, dass die Steuerungseinheit mit einer Handhabungseinrichtung in Verbindung steht, mittels welcher Rollen mit zumindest teilweise abgewickelten und/oderaufgebrauchten Rollen selbständig aus der jeweiligen Einbauposition entnehmbar und neue Rollen mit passender Drehrichtung und/oder passender drehrichtungskonformer Orientierung selbständig in die wenigstens zwei Einbaupositionen einsetzbar sind. Auf der Steuerungseinheit kann hierbei ein Algorithmus abgelegt sein, wobei über den Algorithmus unter Berücksichtigung der durch die Erfassungseinrichtung festgestellter Drehrichtung und/oder drehrichtungskonformer Orientierung der jeweiligen neuen Rolle eine bestimmte Ansteuerung der Handhabungseinrichtung bewirkt wird.

Anstelle einer bedarfsweisen Entnahme von nicht drehrichtungskonform eingesetzten neuen Rollen kann wahlweise eine zusätzliche Umlenkrolle zum Einsatz kommen, die es ermöglicht, Rollen, die normalerweise umgedreht werden müssten, an ihrem Platz zu belassen und das davon abgewickelte Flach- und/oder Folienmaterial über diese optional einsetzbare Umlenkrolle zu führen, um die Flachbahnführung an die benötigte Verarbeitungsrichtung in der Verpackungsmaschine anzupassen. Sofern die Rolle mit dem darauf aufgewickeltem Flach- und/oder Folienmaterial dagegen in der passenden Drehrichtung eingesetzt wurde, wird diese zusätzliche Umlenkrolle nicht benötigt, so dass sie ggf. verschoben oder deaktiviert oder auch maschinell von ihrem Platz entfernt werden kann.

Zudem kann die Handhabungseinrichtung zur klemmenden Fixierung der als Hohlkörper ausgebildeten neuen Rollen einen vorzugsweise zylindrisch ausgebildeten Haltedorn mit verstellbarem maximalem Querschnittsdurchmesser umfassen. Die Verstellung des Querschnittsdurchmessers kann über die Steuerungseinheit erfolgen bzw. durch die Steuerungseinheit vorgegeben werden. Die Handhabungseinrichtung kann einen bewegbaren Greifarm besitzen, wobei am freien Ende des Greifarmes der Haltedorn angeordnet ist.

In besonders bevorzugten Ausführungsformen kann es sein, dass der Handhabungseinrichtung eine zum Transport von neuen Rollen ausgebildete Horizontalfördereinrichtung vorgeordnet ist, die sich in einen Arbeitsbereich der Handhabungseinrichtung erstreckt. In weiteren Ausführungsformen ist denkbar, dass der Handhabungseinrichtung neue Rollen auf Paletten oder dgl. bereitgestellt werden. Auch besteht die Möglichkeit, neue Rollen in einem Container oder dergleichen zu platzieren, welcher sich im Arbeitsbereich der Handhabungsbereich befindet und über welchen der Handhabungseinrichtung neue Rollen bereitgestellt werden. Die neuen Rollen können ungeordnet bzw. mit beliebiger Orientierung im Container platziert sein, wobei mittels der Erfassungseinrichtung die Drehrichtung und/oder drehrichtungskonforme Orientierung überprüfbar und/oder feststellbar ist.

Auch kann die Erfassungseinrichtung einen optischen Detektor bzw. ein optisches Detektionssystem besitzen, welches mechanisch gekoppelt mit der Handhabungseinrichtung in Verbindung steht und über die Handhabungseinrichtung in Richtung der jeweiligen für die wenigstens zwei Einbaupositionen vorgesehenen neuen Rollen bewegbar ist. Der optische Detektor bzw. das optische Detektionssystems kann hierbei im Bereich eines freien Endes eines Greifarmes der Handhabungseinrichtung angeordnet sein. Weiter kann der bereits beschriebene Haltedorn im Bereich eines freien Endes eines Greifarmes der Handhabungseinrichtung angeordnet sein. Das optische Detektionssystem bzw. der optische Detektor und der Haltedorn können somit gemeinsam durch die Handhabungseinrichtung zur jeweiligen neuen Rolle bewegt werden. Der optische Detektor bzw. das optische Detektionssystem kann bei denkbaren Ausführungsformen der erfindungsgemäßen Vorrichtung auch als Kamerasystem ausgebildet sein.

Zudem kann die Erfassungseinrichtung wenigstens ein im Bereich der wenigstens zwei Einbaupositionen feststehendes Detektionssystem bzw. einen feststehenden Detektor besitzen, wobei über das Detektionssystem bzw. den feststehenden Detektor die Drehrichtung und/oder drehrichtungskonforme Orientierung der jeweiligen in den wenigstens zwei Einbaupositionen eingesetzten neuen Rollen feststellbar und/oder überprüfbar ist. Auch das feststehende Detektionssystem bzw. der feststehende Detektor können als Kamerasystem ausgebildet sein. Vorstellbar ist hierbei, dass die Vorrichtung im Bereich der wenigstens zwei Einbaupositionen wenigstens ein feststehendes Detektionssystem bzw. einen feststehenden Detektor besitzt und zudem einen mechanisch an die Handhabungseinrichtung gekoppelten Detektor bzw. ein an die Handhabungseinrichtung gekoppeltes Detektionssystem besitzt. In weiteren Ausführungsformen kann die Vorrichtung lediglich ein feststehendes Detektionssystem bzw. einen feststehenden Detektor oder ein mechanisch mit der Handhabungseinrichtung gekoppeltes Detektionssystem bzw. einen mechanisch mit der Handhabungseinrichtung gekoppelten Detektor besitzen.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt eine schematische Perspektivansicht einer ersten Ausführungsform einer erfindungsgemäßen Vorrichtung. Zudem verdeutlicht Fig. 1 eine denkbare Umsetzung einer Ausführungsform für das erfindungsgemäße Verfahren;
Fig. 2 zeigt eine schematische Perspektivansicht einer weiteren Ausführungsform einer erfindungsgemäßen Vorrichtung. Zudem verdeutlicht Fig. 2 eine weitere denkbare Umsetzung einer Ausführungsform für das erfindungsgemäße Verfahren;
Fig. 3 zeigt eine schematische Perspektivansicht zweier Einbaupositionen, wie sie für eine Vorrichtung gemäß den Ausführungsbeispielen aus Figuren 1 und 2 vorgesehen sein können;
Fig. 4 zeigt die Einbaupositionen der Fig. 3 mit eingesetzter neuer Rolle für die zweite Einbauposition;
Fig. 5 zeigt die Einbaupositionen der Figuren 3 und 4 mit abgezogener äußerer Lage der in die zweite Einbauposition eingesetzten neuen Rolle;
Fig. 6 zeigt eine perspektivische Ansicht einer Handhabungseinrichtung, wie sie für denkbare Ausführungsformen der erfindungsgemäßen Vorrichtung und zur Umsetzung des erfindungsgemäßen Verfahrens vorgesehen sein kann;
Fig. 7 zeigt die Handhabungseinrichtung aus Fig. 6 nach Entgegennahme einer neuen Rolle mit drehrichtungskonformer Orientierung von einer Palette.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Die schematische Perspektivansicht der Fig. 1 zeigt eine erste Ausführungsvariante einer erfindungsgemäßen Vorrichtung 1 zur Handhabung von auf Rollen aufgewickeltem Flach- und/oder Folienmaterial. Zudem verdeutlicht die Fig. 1 eine mögliche Umsetzung einer Ausführungsform für das erfindungsgemäße Verfahren.

Die Vorrichtung 1 dient der Handhabung von Verpackungsmaterial bzw. Schrumpffolie, die auf Rollen 5 aufgewickelt ist. Zu erkennen sind in Fig. 1 eine Verpackungsmaschine 3, der über eine Handhabungseinrichtung 7 neue Rollen 5 zugeführt werden. Die Handhabungseinrichtung 7 setzt die jeweiligen neuen Rollen 5 in zwei unterschiedliche Einbaupositionen EB1 und EB2 ein, welche in Fig. 1 nur rudimentär zu erkennen sind und in der Detailansicht der Fig. 3 beispielhaft verdeutlicht werden.

Wie eine Zusammenschau der Figuren 3 bis 5 mit Fig. 1 zeigt, wird über die Handhabungseinrichtung 7 eine neue Rolle 5 in eine der beiden Einbaupositionen EB1 bzw. EB2 eingesetzt, während sich in der weiteren Einbauposition EB1 bzw. EB2 noch eine Rolle 5 befindet, von welcher während dem Einsetzen der neuen Rolle 5 eine Materialbahn MB abgewickelt wird. Während des weiteren Abwickelns der Materialbahn MB von der nahezu aufgebrachten Rolle 5 erfolgt eine Verschweißung der äußeren Lage 15 (vgl. Fig. 5) der neuen Rolle 5 mit der Materialbahn MB, so dass hierdurch die Vorrichtung 1 kontinuierlich betrieben werden kann, ohne den Prozess zum Auswechseln einer aufgebrachten Rolle 5 unterbrechen zu müssen.

Die neuen Rollen 5 setzen sich zusammen aus Verpackungsmaterial bzw. Schrumpffolie sowie einem Kern 6, auf welchem das Verpackungsmaterial bzw. die Schrumpffolie aufgewickelt ist. Zur Entgegennahme einer neuen Rolle 5 von der Horizontalfördereinrichtung 13 taucht die Handhabungseinrichtung 7 über einen Haltedorn 17 stirnseitig in einen Kern 6 der neuen Rolle 5 ein. Ein Greifarm 8 der Handhabungseinrichtung 7 kann hierzu um eine Drehachse 16, wie sie Fig. 6 vorliegender Erfindungsbeschreibung beispielhaft zeigt, rotierend bewegt werden. Nach Eintauchen des Haltedorns 17 in den Kern 6 wird der Querschnittsdurchmesser des Haltedorns 17 vergrößert, so dass die neue Rolle 5, wie auch in Fig. 7 gezeigt, am Haltedorn 17 klemmend fixiert ist. Der Kern 6 ist hohlzylindrisch ausgebildet, die Form des Haltedorns 17 hierzu korrespondierend, so dass der Haltedorn 17 zu klemmender Fixierung der neuen Rolle 5 über seinen Außenumfang mit einer Innenmantelfläche des Kerns 6 in Verbindung steht.

Über die Horizontalfördereinrichtung 13 werden der Handhabungseinrichtung 7 neue Rollen 5 derart zur Verfügung gestellt, dass bei Entnahme einer neuen Rolle 5 von der Horizontalfördereinrichtung 13 eine weitere neue Rolle 5 in Richtung der Handhabungseinrichtung 7 weiterbewegt wird bzw. in Richtung der Handhabungseinrichtung 7 nachrückt. Die Horizontalfördereinrichtung 13 kann somit getaktet oder durchgehend mit konstanter Geschwindigkeit betrieben werden. Ihr Betrieb wird vorgegeben durch die Steuerungseinheit S.

Zu erkennen ist auch ein im Bereich der Horizontalfördereinrichtung 13 positionierter Manipulator 12, der von einem Benutzer 30 bedient wird und über welchen neue Rollen 5 stehend auf der Horizontalfördereinrichtung 13 platziert werden. Vorstellbar ist hierbei, dass der Benutzer 30 die neuen Rollen 5 bereits mit bestimmter Drehrichtung bzw. bestimmter drehrichtungskonformer Orientierung auf der Horizontalfördereinrichtung 13 platziert, wobei eine spätere Überprüfung bzw. Feststellung von passender Drehrichtung und/oder drehrichtungskonformer Orientierung der neuen Rollen 5 zur Vermeidung von durch Einsetzen mit falscher Drehrichtung bzw. drehrichtungskonformer Orientierung einhergehenden Störungen der Verpackungsmaschine 3 dient. Bei weiteren Ausführungsformen ist zudem denkbar, dass die neuen Rollen 5 vom Benutzer 30 mit beliebiger Drehrichtung bzw. drehrichtungskonformer Orientierung auf der Horizontalfördereinrichtung 13 platziert werden und die Handhabungseinrichtung 7 neue Rollen 5 mit passender Drehrichtung bzw. drehrichtungskonformer Orientierung auswählt und in die jeweilige Einbauposition EB1 bzw. EB2 der Verpackungsmaschine 7 einsetzt. Die neuen Rollen 5 stehen auf einer Palette 9 auf, von welcher sie der Benutzer 30 mittels des Manipulators 12 entgegennimmt und auf der Horizontalfördereinrichtung 13 platziert. Ein Arbeitsbereich des Manipulators 12 erstreckt sich daher über die Palette 9 sowie einen Streckenabschnitt der Horizontalfördereinrichtung 13.

Dargestellt ist zudem ein Container 20, welcher sich im Arbeitsbereich der Handhabungseinrichtung 7 befindet. Ist der Vorrat an Verpackungsmaterial bzw. Schrumpffolie einer in der Verpackungsmaschine 3 platzierten Rollen 5 erschöpft, wird mittels der Handhabungseinrichtung 7 der aus Cellulose oder Kunststoff bestehende Kern 6 einer leeren Rolle 5 aus der Verpackungsmaschine 3 entnommen und in dem Container 20 abgelegt. Erst nach Entnahme des Kern 6 kann eine neue Rolle 5 in die jeweilige Einbauposition EB1 bzw. EB2 der Verpackungsmaschine 3 eingesetzt werden, so dass die Handhabungseinrichtung 7 zunächst den Kern 6 entnimmt und zeitlich hierauf folgend eine neue Rolle 5 in die jeweilige Einbauposition EB1 bzw. EB2 einsetzt.

Die Horizontalfördereinrichtung 13, die Handhabungseinrichtung 7 und die Verpackungsmaschine 3 stehen in Verbindung mit einer Steuerungseinheit S. Vorliegend gibt die Steuerungseinheit S den getakteten Betrieb der Horizontalfördereinrichtung 13 vor, initiiert ein Einsetzen und eine Entnahme von Rollen 5 durch die Handhabungseinrichtung 7 aus den beiden Einbaupositionen EB1 und EB2 und steuert, wie nachfolgend noch näher beschrieben, ein Abrollen von Verpackungsmaterial bzw. Schrumpffolie der in der Verpackungsmaschine 7 eingesetzten Rollen 5.

Die Steuerungseinheit S besitzt ein oder steht zudem mit einem nicht dargestellten Display in Verbindung, über welches Informationen zur Drehrichtung bzw. drehrichtungskonformen Orientierung neuer Rollen 5 für einen Benutzer 30 sichtbar ausgegeben werden. Die Drehrichtung bzw. drehrichtungskonforme Orientierung der neuen Rollen 5 wird, wie nachfolgend für die Figuren 3 bis 7 beschrieben, von einer Erfassungseinrichtung 23 festgestellt und/oder überprüft, welche mit der Steuerungseinheit S in Verbindung steht. Da die Handhabungseinrichtung 7 den jeweiligen Kern 6 einer leeren Rolle 5 aus der Verpackungsmaschine 7 entnehmen kann und unter Zuhilfenahme der Erfassungseinrichtung 23 neue Rollen 5 mit passender Drehrichtung bzw. mit drehrichtungskonformer Orientierung in die Verpackungsmaschine 3 selbständig einsetzt, kann die Vorrichtung 1 zumindest ab Beginn einer Entgegennahme neuer Rollen 5 von der Horizontalfördereinrichtung 13 vollständig automatisiert betrieben werden.

Die schematische Perspektivansicht der Fig. 2 zeigt eine weitere Ausführungsform der erfindungsgemäßen Vorrichtung 1. Zudem verdeutlicht Fig. 2 eine weitere denkbare Umsetzung einer Ausführungsform für das erfindungsgemäße Verfahren.

Im Vergleich zum Ausführungsbeispiel der Vorrichtung 1 gemäß Fig. 1 sind im Ausführungsbeispiel entsprechend Fig. 2 kein Manipulator 12 sowie keine Horizontalfördereinrichtung 13 vorgesehen. Die Handhabungseinrichtung 7 sowie die Verpackungsmaschine 3 besitzen einen identischen Aufbau zum Ausführungsbeispiel aus Fig. 1. Weiterhin ist eine Steuerungseinheit S vorhanden, die mit der Handhabungseinrichtung 7 und der Verpackungsmaschine 3 in Verbindung steht.

In Fig. 2 nimmt die Handhabungseinrichtung 7 neue Rollen 5 direkt von einer Palette 9 entgegen und setzt diese, sofern sie eine passende Drehrichtung bzw. drehrichtungskonforme Orientierung besitzen, in die jeweilige Einbauposition EB1 bzw. EB2 (vgl. Figuren 3 bis 5) der Verpackungsmaschine 3 ein. Vorstellbar ist auch hier, dass die Drehrichtung bzw. drehrichtungskonforme Orientierung der neuen Rollen 5 bereits auf der Palette 9 vorhanden ist und die Erfassungseinrichtung 23 (vgl. Figuren 3 bis 7) lediglich die Drehrichtung bzw. drehrichtungskonforme Orientierung der Rollen 5 überprüft, um eine Störung der Verpackungsmaschine 3 aufgrund des Einsetzens von neuen Rollen 5 mit falscher Drehrichtung bzw. drehrichtungskonformen Orientierung zu vermeiden. Auch kann es sein, dass neue Rollen 5 mit beliebiger Drehrichtung bzw. drehrichtungskonformen Orientierung auf der Palette 9 aufstehen, wobei die Handhabungseinrichtung 7 über die Erfassungseinrichtung 23 neue Rollen 5 mit passender Drehrichtung bzw. drehrichtungskonformer Orientierung erkennt und in die jeweilige Einbauposition EB1 bzw. EB2 der Verpackungsmaschine 3 einsetzt. Die Paletten 9 mit neuen Rollen 5 können durch einen Benutzer 30 (vgl. Fig. 1) bereitgestellt bzw. im Arbeitsbereich der Handhabungseinrichtung 7 platziert werden.

Die direkte Entgegennahme der neuen Rollen 5 von der jeweiligen Palette 9 erfolgt auch in Fig. 2 durch Eingriff des Haltedorns 17 in den hohlzylindrischen Kern 6 der jeweiligen neuen Rolle 5. Der jeweilige Kern 6 von aufgebrauchten Rollen 5 wird ebenso in einem Container 20 platziert.

Die schematische Perspektivansicht der Fig. 3 verdeutlicht zwei Einbaupositionen EB1 und EB2, wie sie für eine Vorrichtung 1 bzw. eine Verpackungsmaschine 3 gemäß den Ausführungsbeispielen aus Figuren 1 und 2 vorgesehen sein können. Jede der Einbaupositionen EB1 und EB2 besitzt einen eigenen Zapfen 27, auf welche Zapfen 27 neue Rollen 5 über die Handhabungseinrichtung 7 (vgl. Figuren 1 und 2) aufgesteckt und mittels Vergrößerung des Durchmessers der Zapfen 27 am jeweiligen Zapfen 27 klemmend fixiert werden.

Auch ist ein Schweißbalken 25 dargestellt, welcher zum Verbinden einer äußeren Lage 15 (vgl. Fig. 5) der in die jeweilige Einbauposition EB1 bzw. EB2 eingesetzten neuen Rolle 5 (vgl. Fig. 4) mit der in der Verpackungsmaschine 3 verbleibenden Materialbahn MB vorgesehen ist und hierzu vertikal gesenkt wird. Nach Verbinden der äußeren Lage 15 mit der in der Verpackungsmaschine 3 verbleibenden Materialbahn MB wird der Schweißbalken 25 vertikal angehoben und in die in Fig. 3 dargestellte Position gebracht.

In Fig. 3 sitzt in der ersten Einbauposition EB1 eine Rolle 5 auf dem Zapfen 27 der ersten Einbauposition EB1 auf und wird vom Zapfen 27 rotierend bewegt. Hierbei wird das Verpackungsmaterial bzw. die Schrumpffolie der auf dem Zapfen 27 der ersten Einbauposition EB1 aufsitzenden Rolle 5 abgewickelt. In der zweiten Einbauposition EB2 wurde eine Rolle 5 bereits vollständig abgewickelt und der Kern 6 über die Handhabungseinrichtung 7 entnommen, so dass die zweite Einbauposition EB2 bzw. der Zapfen 27 der zweiten Einbauposition EB2 zur Aufnahme einer neuen Rolle 5 mit Verpackungsmaterial bereitsteht.

Auch zeigt Fig. 3 eine Erfassungseinrichtung 23, die sich vorliegend aus zwei Kameras 19 zusammensetzt. So ist der ersten Einbauposition EB1 und der zweiten Einbauposition EB2 jeweils eine eigene Kamera 19 zugeordnet. Das Ausführungsbeispiel gemäß Fig. 3 ist lediglich beispielhaft zu verstehen, so dass weitere Ausführungsformen vorstellbar sind, bei welchen beiden Einbaupositionen EB1 und EB2 lediglich eine Kamera 19 zugeordnet ist, deren Erfassungsbereich sich über die beiden Einbaupositionen EB1 und EB2 erstreckt.

Die Erfassungseinrichtung 23 bzw. die beiden Kameras 19 stehen mit einer Steuerungseinheit S in Verbindung und dienen zum Feststellen und/oder Überprüfen einer jeweiligen Drehrichtung und/oder drehrichtungskonformen Orientierung neuer Rollen 5.

Die schematische Perspektivansicht der Fig. 4 zeigt die Einbaupositionen EB1 und EB2 der Fig. 3 mit eingesetzter neuer Rolle 5 für die zweite Einbauposition EB2. Ausgehend von Fig. 3 wurde im Hinblick auf Fig. 4 mittels der Handhabungseinrichtung 7 (vgl. Figuren 1 und 2) eine neue Rolle 5 auf den Zapfen 27 der zweiten Einbauposition EB2 aufgeschoben. Weiterhin wird Verpackungsmaterial bzw. Schrumpffolie von der Rolle 5 der ersten Einbauposition EB1 abgewickelt, so dass die Verpackungsmaschine 3 (vgl. Figuren 1 und 2) auch bei Ersatz der Rolle 5 aus der zweiten Einbauposition EB2 weiterbetrieben werden kann. Wird eine neue Rolle 5 in die erste Einbauposition EB1 eingesetzt, so kann weiterhin Verpackungsmaterial bzw. Schrumpffolie von der Rolle 5 der zweiten Einbauposition EB2 abgewickelt werden, womit ein kontinuierlicher und unterbrechungsfreier Betrieb der Verpackungsmaschine 3 ermöglicht wird.

Die neue Rolle 5 der zweiten Einbauposition EB2 aus Fig. 4 besitzt eine reflektierende Haftmarkierung 22, welche auf die äußere Lage 15 der neuen Rolle 5 im Bereich ihres freien Endes aufgebracht ist. Die Erfassungseinrichtung 23 bzw. die der zweiten Einbauposition EB2 zugeordnete Kamera 19 ist nun in der Lage mittels der Haftmarkierung 22 zu überprüfen, ob die neue Rolle 5 mit passender Drehrichtung bzw. mit drehrichtungskonformer Orientierung auf den Zapfen 27 aufgeschoben wurde. Eine Zusammenschau der Figuren 4 und 5 verdeutlich, dass bei neuer Rolle 5 der zweiten Einbauposition EB2 die äußere Lage 15 von oben über die Rolle 5 geführt ist und in Richtung nach unten abtaucht. Wäre die Rolle 5 mit falscher Drehrichtung bzw. falscher drehrichtungskonformer Orientierung auf den Zapfen 27 der zweiten Einbauposition EB2 aufgesetzt, würde die äußere Lage 15 in Richtung nach unten von der Rolle 5 wegweisen und wäre aus diesem Grunde nicht oder nur schwer zu greifen. Ein Ausrichten unterhalb des Schweißbalkens 25 wäre somit nicht möglich. Eine drehrichtungskonforme Positionierung von neuen Rollen 5 bzw. ein Einsetzen von neuen Rollen 5 in die jeweilige Einbauposition EB1 oder EB2 mit passender Drehrichtung ist somit unabdingbar um einen störungsfreien Betrieb der Vorrichtung 1 bzw. der Verpackungsmaschine 3 gewährleisten zu können.

Wurde die Haftmarkierung 22 über die Erfassungseinrichtung 23 erkannt, so wird der Zapfen 27 drehend bewegt, bis die Haftmarkierung 22 in Richtung der gegenüberliegenden Einbauposition EB1 weist. Erst nach dieser Ausrichtung der Haftmarkierung 22 kann ein lediglich in Fig. 5 dargestellter Führungsstab 14 die äußere Lage 15 der neuen Rolle 5 greifen und unterhalb des Schweißbalkens 25 positionieren.

Weiterhin sind Ausführungsformen vorstellbar, bei welchen die neuen Rollen 5 keine reflektierende Haftmarkierung 22 aufweisen und bei welchen die Erfassungseinrichtung 23 bzw. die Kameras 19 eine außen liegende Lage 15 von neuen Rollen 5 bzw. die freien Endbereiche von neuen Rollen 5 ohne zusätzliche optische Kennzeichnung der neuen Rollen 5 erkennen.

Die Einbaupositionen EB1 und EB2 der Figuren 3 und 4 mit abgezogener äußerer Lage 15 der in die zweite Einbauposition EB2 eingesetzten neuen Rolle 5 zeigt **Fig. 5****.** Sehr gut ist hier nochmals zu erkennen, dass die außen liegende Lage 15 der in der zweiten Einbauposition EB2 positionierten Rolle 5 von oben kommend in Richtung nach unten abtaucht, während die äußere Lage bzw. Materialbahn MB der in die erste Einbauposition EB1 eingesetzten Rolle 5 von unten kommend geführt ist. Beide Rollen 5 drehen auf ihrem jeweiligen zugeordneten Zapfen 27 mit gleicher Drehrichtung bzw. entgegen dem Uhrzeigersinn. Ein drehrichtungskonformes Einsetzen der neuen Rollen 5 ist notwendig, um einen störungsfreien und funktionierenden Betrieb der Vorrichtung 1 bzw. Verpackungsmaschine 3 (vgl. Figuren 1 und 2) gewährleisten zu können.

Ergänzend sei mit Verweis auf die Figuren 3, 4 und 5 erwähnt, dass die beiden Einbaupositionen EB1 und EB2 für die Rollen 5 mit darauf aufgewickeltem Flach- und/oder Folienmaterial bzw. zumindest eine der Einbaupositionen EB1 und/oder EB2 mit ihren drehbaren Haltemitteln in Form der rotierbaren Zapfen 27 für die Rollen 5 mit Flach- und/oder Folienmaterial in der Höhe verstellbar ausgeführt sein können, um etwa eine Anpassung an verschiedene Rollendurchmesser und/oder eine Korrektur der Förderwege bei allmählich aufgebrauchtem Materialvorrat einer abgewickelten und sich daher allmählich im Durchmesser reduzierenden Rolle 5 vornehmen zu können. Zu diesem Zweck können insbesondere die Rahmen, an denen die horizontal angeordneten Zapfen 27 rotierbar gehalten und gelagert sind, geeignete Mittel zur Höhenverstellung der rotierbaren Zapfen 27 aufweisen.

Die perspektivische Ansicht der Fig. 6 zeigt eine Handhabungseinrichtung 7, wie sie für denkbare Ausführungsformen der erfindungsgemäßen Vorrichtung 1 und zur Umsetzung des erfindungsgemäßen Verfahrens vorgesehen sein bzw. eingesetzt werden kann.

Der Greifarm 8 der Handhabungseinrichtung 7 ist um die horizontal orientierte Achse 16 schwenkbar, so dass der Haltedorn 17 der Handhabungseinrichtung 7 zum Eintauchen in den Kern 6 der jeweiligen neuen Rolle 5 mit vertikaler Orientierung seiner Längsachse ausgerichtet werden kann. Wurde die jeweilige neue Rolle 5 mittels der Handhabungseinrichtung 7 bzw. mittels des Haltedorns 17 erfasst, so kann die neue Rolle 5 durch eine erneute Schwenkbewegung des Greifarmes 8 um die Achse 16 gedreht und zeitlich hierauf in ihre jeweilige zugeordnete Einbauposition EB1 bzw. EB2 (vgl. Figuren 3 bis 5) eingesetzt werden.

Insbesondere zeigt Fig. 6 eine Kamera 21 bzw. eine Erfassungseinrichtung 23. Die Erfassungseinrichtung 23 bzw. die Kamera 21 ist fest mit dem Greifarm 8 mechanisch gekoppelt, so dass sie bei einer Bewegung des Greifarmes 8 zusammen mit dem Greifarm 8 geführt wird. Wird der Greifarm 8 um die Achse 16 geschwenkt, so kann mittels der Kamera 21 bzw. der Erfassungseinrichtung 23 eine Drehrichtung bzw. drehrichtungskonforme Orientierung einer oder mehrerer neuer Rollen 5 festgestellt werden. Die Erfassungseinrichtung 23 bzw. die Kamera 21 steht mit der Steuerungseinheit S in Verbindung, welche eine Entgegennahme einer neuen Rolle 5, die eine passende Drehrichtung bzw. drehrichtungskonforme Orientierung besitzt, mittels der Handhabungseinrichtung 7 von der Palette 9 bewirkt.

Die neuen Rollen 5 der Palette 9 können über optische Kennzeichnungen 22, wie beispielhaft in Fig. 5 dargestellt, verfügen, um der Kamera 21 bzw. der Erfassungseinrichtung 23 das jeweilige Überprüfen bzw. Feststellen einer jeweiligen Drehrichtung bzw. drehrichtungskonformen Orientierung der neuen Rollen 5 zu erleichtern. Denkbar ist jedoch auch, dass die neuen Rollen 5 keine optische Kennzeichnung 22 besitzen und die Kamera 21 bzw. die Erfassungseinrichtung 23 das jeweilige Überprüfen bzw. Feststellen einer jeweiligen Drehrichtung bzw. drehrichtungskonformen Orientierung der neuen Rollen 5 ohne zusätzliche optische Kennzeichnung 22 der neuen Rollen 5 bewerkstelligen. Die Kamera 21 bzw. die Erfassungseinrichtung 23 kann hierzu die Position der äußeren Lage 15 der neuen Rollen detektieren und unter Wirkverbindung mit der Steuerungseinheit S eine Aussage zur passenden oder falschen Drehrichtung bzw. drehrichtungskonformen Orientierung der jeweiligen neuen Rolle 5 treffen.

Die Perspektivansicht der Fig. 7 zeigt die Handhabungseinrichtung 7 gemäß Fig. 6 bei Entgegennahme einer neuen Rolle 5 mit drehrichtungskonformer Orientierung von einer Palette 9 (vgl. Fig. 6). Wie in Fig. 7 zu erkennen, wurde der Greifarm 8 ausgehend von der Position aus Fig. 6 um die Achse 16, welche in Fig. 7 in Richtung zur Bildebene verläuft, geschwenkt. Die neue Rolle 5 besitzt nun eine zumindest näherungsweise horizontale Orientierung und kann in ihre jeweilige zugeordnete Einbauposition EB1 bzw. EB2 eingesetzt werden.

Da die Erfassungseinrichtung 23 bzw. die Kamera 21 mechanisch fest mit dem Greifarm 8 gekoppelt ist, wurde die Erfassungseinrichtung 23 bzw. die Kamera 21 zusammen mit dem Greifarm 8 geschwenkt. Der in Fig. 6 dargestellte Haltedorn 17 ist in Fig. 7 vollständig in den Kern 6 der neuen Rolle 5 eingetaucht und hält die neue Rolle 5 klemmend am Greifarm 8 bzw. an der Handhabungseinrichtung 7.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Vorrichtung
- 3: Verpackungsmaschine
- 5: Rolle
- 6: Kern
- 7: Handhabungseinrichtung
- 8: Greifarm
- 9: Palette
- 11: Haltedorn
- 12: Manipulator
- 13: Horizontalfördereinrichtung
- 14: Führungsstab, Koppelungseinrichtung
- 15: außen liegende Lage, äußere Lage
- 16: Drehachse, horizontale Achse
- 17: Haltedorn
- 19: Kamera
- 20: Container
- 21: Kamera
- 22: Reflektierende Haftmarkierung, optische Kennzeichnung
- 23: Erfassungseinrichtung
- 25: Schweißbalken, Koppelungseinrichtung
- 27: Zapfen
- 30: Benutzer, Bediener

- EB1: Einbauposition
- EB2: Einbauposition
- MB: Materialbahn
- S: Steuerungseinheit

## Patentansprüche

1. Verfahren zur Handhabung von auf Rollen (5) aufgewickeltem und als Verpackungsmaterial zur Verpackung von Stückgütern, Gebinden oder dergleichen Artikelzusammenstellungen dienendem Flach- und/oder Folienmaterial, bei dem zumindest teilweise abgewickelte und/oder aufgebrauchte Rollen (5) zur Aufrechterhaltung eines Verpackungsbetriebes aus wenigstens einer Einbauposition (EB1; EB2) einer Verpackungsmaschine (3) entnommen und hierauf jeweils eine neue Rolle (5) mit Flach- und/oder Folienmaterial in die jeweilige Einbauposition (EB1; EB2) eingesetzt wird, wobei nach jeweiligem Einsetzen eine außen liegende Lage (15) der jeweiligen neuen Rolle (5) in Nähe oder im Bereich ihres freien Endes abgezogen und zur Bildung einer ununterbrochenen Materialbahn mit einem Abschnitt einer in der Verpackungsmaschine (3) geführten Materialbahn (MB) verbunden wird, **dadurch gekennzeichnet dass** vor, während oder nach Einsetzen der neuen Rolle (5) ihre Drehrichtung und/oder drehrichtungskonforme Orientierung mittels einer Erfassungseinrichtung (23) festgestellt und/oder überprüft wird und eine Ausrichtungskorrektur der jeweiligen neuen Rolle (5) vorgenommen wird oder eine weitere neue Rolle (5) mit passender Drehrichtung und/oder drehrichtungskonformer Orientierung zum Einsetzen ausgewählt und in die jeweilige Einbauposition (EB1; EB2) eingesetzt wird, wenn eine falsche Drehrichtung und/oder eine falsche drehrichtungskonforme Orientierung mittels der Erfassungseinrichtung (23) festgestellt wurde.

2. Verfahren nach Anspruch 1, bei welchem die teilweise aufgewickelten und/oder aufgebrauchten Rollen (5) mittels einer unter Wirkverbindung mit der Erfassungseinrichtung (23) stehenden Handhabungseinrichtung (7) selbständig entnommen und neue Rollen (5) mit Flach- und/oder Folienmaterial in die wenigstens eine Einbauposition (EB1, EB2) selbständig eingesetzt werden.

3. Verfahren nach Anspruch 1 oder Anspruch 2, bei welchem auf eine Partie der neuen Rollen (5) im Bereich ihrer freien Enden jeweils mindestens eine Kennzeichnung, insbesondere eine optische Kennzeichnung (22) und insbesondere mindestens eine reflektierende Markierung aufgebracht wird, mittels welcher die Erfassungseinrichtung (23) die Drehrichtung und/oder drehrichtungskonforme Orientierung der neuen Rollen (5) feststellt und/oder überprüft.

4. Verfahren nach Anspruch 3, bei welchem die mindestens eine Kennzeichnung (22) auf die jeweilige neue Rolle vor Einsetzen in ihre jeweilige Einbauposition (EB1, EB2) derart aufgebracht wird, dass mittels der Kennzeichnung (22) das freie Ende der jeweiligen neuen Rollen (5) zumindest weitgehend unbeweglich an der jeweiligen neuen Rolle (5) festgesetzt wird.

5. Verfahren nach den Ansprüchen 1 bis 3 oder 1 bis 4, bei welchem die Erfassungseinrichtung (23) einen Detektor, insbesondere einen optischen Detektor besitzt, welcher über die Handhabungseinrichtung (7) in den Bereich der jeweiligen neuen Rolle (5) bewegt wird und dort zum Überprüfen und/oder Feststellen der Drehrichtung und/oder drehrichtungskonformen Orientierung der neuen Rolle (5) ihre jeweilige Kennzeichnung (22) erkennt.

6. Verfahren nach einem oder mehreren der Ansprüche 2 bis 5, bei welchem die Handhabungseinrichtung (7) über einen Haltedorn (17) verfügt, welcher stirnseitig in die als Hohlkörper ausgebildete neue Rolle (5) eintaucht, seinen maximalen Querschnittsdurchmesser vergrößert und hiermit die jeweilige neue Rolle (5) klemmend an der Handhabungseinrichtung (7) fixiert.

7. Verfahren nach einem oder mehreren der Ansprüche 1 bis 6, bei welchem die neuen Rollen (5) derart in ihre jeweilige Einbaupositionen (EB1, EB2) eingesetzt werden, dass nach Einsetzen ihre freien Enden in Richtung einer gegenüberliegenden von wenigstens zwei Einbaupositionen (EB1, EB2) orientiert sind.

8. Verfahren nach einem oder mehreren der Ansprüche 2 bis 7, bei welchem neue Rollen (5) über wenigstens eine Horizontalfördereinrichtung (13) in den Bereich der Handhabungseinrichtung (7) bewegt und der Handhabungseinrichtung (7) bereitgestellt werden.

9. Vorrichtung (1) zur Handhabung von auf Rollen (5) aufgewickeltem und als Verpackungsmaterial zur Verpackung von Stückgütern, Gebinden oder dergleichen Artikelzusammenstellungen dienendem Flach- und/oder Folienmaterial, aufweisend
- eine Verpackungsmaschine (3) mit wenigstens einer Einbauposition (EB1, EB2), die zur drehenden Aufnahme von Rollen (5) mit Flach- und/oder Folienmaterial vorgesehen ist und mit einem Koppelungsmittel (14, 25) oder mehreren Koppelungsmitteln (14, 25), die zum Ausrichten und Verbinden freier Endbereiche von Flach- und/oder Folienmaterial der in der wenigstens einen Einbauposition (EB1, EB2) jeweils eingesetzter neuer Rolle (5) mit einer bereits in der Verpackungsmaschine (3) geführten Materialbahn (MB) ausgebildet sind, **gekennzeichnet durch**
- wenigstens eine Erfassungseinrichtung (23), welche vorzugsweise mittels eines optischen Detektionssystems zur Überprüfung und/oder Feststellung einer Drehrichtung und/oder drehrichtungskonformen Orientierung jeweiliger für die wenigstens zwei Einbaupositionen (EB1, EB2) vorgesehener neuer Rollen (5) ausgebildet ist und mit
- einer mit der Erfassungseinrichtung (23) gekoppelten Steuerungseinheit (S), vermittels welcher Informationen zu Drehrichtung und/oder drehrichtungskonformer Orientierung ausgebbar sind und/oder vermittels welcher ein Einsetzen von neuen Rollen (5) mit passender Drehrichtung und/oder passender drehrichtungskonformer Orientierung für die wenigstens zwei unterschiedlichen Einbaupositionen (EB1, EB2) initiierbar ist.

10. Vorrichtung nach Anspruch 9, bei welcher die Steuerungseinheit (S) mit einer Handhabungseinrichtung (7) in Verbindung steht, mittels welcher Rollen (5) mit zumindest teilweise abgewickeltem und/oder aufgebrauchtem Flach- und/oder Folienmaterial selbständig aus der jeweiligen Einbauposition entnehmbar und neue Rollen (5) mit passender Drehrichtung und/oder passender drehrichtungskonformer Orientierung selbständig in die wenigstens eine Einbauposition (EB1, EB2) einsetzbar sind.

11. Vorrichtung nach Anspruch 9 oder 10, bei welcher die Handhabungseinrichtung (7) zur klemmenden Fixierung der als Hohlkörper ausgebildeten neuen Rollen (5) einen vorzugsweise zylindrisch ausgebildeten Haltedorn (17) mit verstellbarem maximalem Querschnittsdurchmesser umfasst.

12. Vorrichtung nach Anspruch 11, bei welcher der der wenigstens einen Einbauposition (EB1; EB2) zur Aufnahme der Rollen (5) zugeordnete rotierbare zylindrische Haltedorn (27) in seiner Höhe innerhalb der Verpackungsmaschine (3) verstellbar ausgeführt ist.

13. Vorrichtung nach einem oder mehreren der Ansprüche 9 bis 12, bei welcher der Handhabungseinrichtung (7) eine zum Transport von neuen Rollen (5) ausgebildete Horizontalfördereinrichtung (13) vorgeordnet ist, die sich in einen Arbeitsbereich der Handhabungseinrichtung (7) erstreckt.

14. Vorrichtung nach einem oder mehreren der Ansprüche 10 bis 13, bei welcher die Erfassungseinrichtung (23) einen optischen Detektor besitzt, welcher mechanisch gekoppelt mit der Handhabungseinrichtung (7) in Verbindung steht und über die Handhabungseinrichtung (7) in Richtung der jeweiligen für die wenigstens eine Einbauposition (EB1, EB2) vorgesehenen neuen Rollen (5) bewegbar ist.

15. Vorrichtung nach einem oder mehreren der Ansprüche 10 bis 14, bei welcher die Erfassungseinrichtung (23) wenigstens ein im Bereich der wenigstens einen Einbauposition (EB1, EB2) feststehendes optisches Detektionssystem besitzt, wobei über das optische Detektionssystem die Drehrichtung und/oder drehrichtungskonforme Orientierung der jeweiligen in den wenigstens zwei Einbaupositionen (EB1, EB2) eingesetzten neuen Rollen (5) feststellbar und/oder überprüfbar ist.

## Claims

1. A method for handling flat material and/or film material that is wound onto rolls (5) and that serves as packaging material for the packaging of piece goods, bundles, or the like sets of articles, in which method, for the purpose of maintaining a packaging operation, rolls (5), which are at least partially unwound and/or depleted, are removed from at least one installation position (EB1; EB2) of a packaging machine (3), and in each case a new roll (5) of flat material and/or film material is hereupon mounted in the particular installation position (EB1; EB2), wherein, after each mounting, an externally arranged layer (15) is extracted from the particular new roll (5) near or in the area of its free end and, for the purpose of forming an uninterrupted material web, is attached to a section of a material web (MB) being guided in the packaging machine (3), **characterized in that** the direction of rotation and/or the rotation-direction-conforming orientation of the new roll (5) is determined and/or verified by means of a capture device (23) before, while, or after the new roll (5) is mounted, and, if a wrong direction of rotation and/or a non-rotation-direction-conforming orientation is determined by means of the capture device (23), an alignment correction of the particular new roll (5) is performed or a further new roll (5) with an appropriate direction of rotation and/or rotation-direction-conforming orientation is selected for mounting and is mounted in the particular installation position (EB1; EB2).

2. The method as recited in claim 1, in which the partially unwound and/or depleted rolls (5) are autonomously removed by means of a handling device (7), which is in operative connection with the capture device (23), and new rolls (5) of flat material and/or film material are autonomously mounted in the at least one installation position (EB1, EB2).

3. The method as recited in claim 1 or claim 2, in which in each case at least one marker, particularly an optical marker (22), and more particularly at least one reflective marking, is applied onto a section of the new rolls (5) in the area of their free ends, by means of which marker (22) the capture device (23) determines and/or verifies the direction of rotation and/or the rotation-direction-conforming orientation of the new rolls (5).

4. The method as recited in claim 3, in which the at least one marker (22) is applied onto the particular new roll (5) before the new roll (5) is mounted in its particular installation position (EB1, EB2) such that the free end of the particular new rolls (5) is at least largely immovably fastened to the particular new roll (5) by means of the marker (22).

5. The method as recited in the claims 1 to 3 or 1 to 4, in which the capture device (23) has a detector, in particular an optical detector, which is moved into the area of the particular new roll (5) by way of the handling device (7), and there detects the particular marker (22) of the new roll (5) for the purpose of verifying and/or determining the direction of rotation and/or the rotation-direction-conforming orientation of the new roll (5).

6. The method as recited in one or more of the claims 2 to 5, in which the handling device (7) has a retaining mandrel (17), which dips into the face side of the new roll (5), which is designed as hollow body, increases its maximum cross-sectional diameter and hereby clampingly fixes the particular new roll (5) to the handling device (7).

7. The method as recited in one or more of the claims 1 to 6, in which the new rolls (5) are mounted in their particular installation positions (EB1, EB2) such that, after mounting, their free ends are oriented toward an oppositely located installation position (EB1, EB2) of at least two installation positions (EB1, EB2).

8. The method as recited in one or more of the claims 2 to 7, in which new rolls (5) are moved by way of at least one horizontal conveying device (13) into the area of the handling device (7) and are supplied to the handling device (7).

9. An apparatus (1) for handling flat material and/or film material that is wound onto rolls (5) and that serves as packaging material for the packaging of piece goods, bundles, or the like sets of articles, having
- a packaging machine (3) with at least one installation position (EB1, EB2), which is provided for the rotating reception of rolls (5) of flat material and/or film material, and with a coupling means (14, 25) or with a plurality of coupling means (14, 25), which are designed for aligning and attaching free end sections of flat material and/or film material of the new roll (5), which is in each case mounted in the at least one installation position (EB1, EB2), to a material web (MB) already being guided in the packaging machine (3), **characterized by** having
- at least one capture device (23), which is preferably designed for verifying and/or determining by means of an optical detection system a direction of rotation and/or a rotation-direction-conforming orientation of particular new rolls (5) provided for the at least two installation positions (EB1, EB2), and comprising
- a control unit (S) coupled with the capture device (23), by means of which control unit (S) information on the direction of rotation and/or on the rotation-direction-conforming orientation is outputable and/or by means of which a mounting of new rolls (5) with an appropriate direction of rotation and/or an appropriate rotation-direction-conforming orientation for the at least two different installation positions (EB1, EB2) is initiatable.

10. The apparatus as recited in claim 9, in which the control unit (S) is linked to a handling device (7), by means of which rolls (5) with at least partially unwound and/or depleted flat material and/or film material are autonomously removable from the particular installation position and new rolls (5) with an appropriate direction of rotation and/or an appropriate rotation-direction-conforming orientation are autonomously mountable in the at least one installation position (EB1, EB2).

11. The apparatus as recited in claim 9 or 10, in which, for the purpose of the clamping fixation of the new rolls (5), which are formed as hollow bodies, the handling device (7) comprises a preferably cylindrically formed retaining mandrel (17) with an adjustable maximum cross-sectional diameter.

12. The apparatus as recited in claim 11, in which the rotatable cylindrical retaining mandrel (17) associated with the at least one installation position (EB1; EB2) for the reception of the rolls (5) is designed to be adjustable in its height within the packaging machine (3).

13. The apparatus as recited in one or more of the claims 9 to 12, in which a horizontal conveying device (13) designed for the transport of new rolls (5) is arranged upstream from the handling device (7), which horizontal conveying device (13) extends into an operating range of the handling device (7).

14. The apparatus as recited in one or more of the claims 10 to 13, in which the capture device (23) has an optical detector, which is in a mechanically coupled connection to the handling device (7) and which is movable by way of the handling device (7) toward the particular new rolls (5) provided for the at least one installation position (EB1, EB2).

15. The apparatus as recited in one or more of the claims 10 to 14, in which the capture device (23) has at least one optical detection system, which is stationary in the area of the at least one installation position (EB1, EB2), wherein the direction of rotation and/or the rotation-direction-conforming orientation of the particular new rolls (5) mounted in the at least two installation positions (EB1, EB2) is determinable and/or verifiable by way of the optical detection system.

## Revendications

1. Procédé de manipulation de matériau plat et/ou en film qui est enroulé sur des rouleaux (5) et fait fonction de matériau d'emballage pour l'emballage de produits de détails, de multipacks ou d'ensembles d'articles similaires, dans lequel, pour maintenir une opération d'emballage, des rouleaux (5) au moins en partie déroulés et/ou épuisés sont prélevés sur au moins une position de montage (EB1; EB2) d'une machine d'emballage (3) et, ensuite, respectivement un nouveau rouleau (5) comprenant du matériau plat et/ou en film est inséré dans la position de montage (EB1; EB2) respective, dans lequel, après une insertion respective, une couche (15) située extérieurement du nouveau rouleau (5) respectif est retirée à proximité ou au niveau de son extrémité libre et, pour former une bande de matériau ininterrompue, est reliée à une section d'une bande de matériau (MB) guidée dans la machine d'emballage (3), **caractérisé par le fait que**, avant, durant ou après l'insertion du nouveau rouleau (5), sa direction de rotation et/ou son orientation conforme à la direction de rotation est détectée et/ou vérifiée au moyen d'un dispositif de détection (23), et une correction d'orientation du nouveau rouleau (5) respectif est réalisée ou un autre nouveau rouleau (5) ayant une direction de rotation ajustée et/ou une orientation ajustée conforme à la direction de rotation est choisi pour l'insertion et est inséré dans la position de montage (EB1; EB2) respective lorsqu'une mauvaise direction de rotation et/ou une mauvaise orientation conforme à la direction de rotation a été détectée au moyen dudit dispositif de détection (23).

2. Procédé selon la revendication 1, dans lequel les rouleaux (5) partiellement enroulés et/ou épuisés sont prélevés indépendamment au moyen d'un dispositif de manipulation (7) qui est en liaison active avec ledit dispositif de détection (23), et de nouveaux rouleaux (5) comprenant du matériau plat et/ou en film sont insérés indépendamment dans ladite au moins une position de montage (EB1, EB2).

3. Procédé selon la revendication 1 ou la revendication 2, dans lequel respectivement au moins un repère, en particulier un repère optique (22) et en particulier au moins un marquage réfléchissant est appliqué sur une partie des nouveaux rouleaux (5) au niveau de leurs extrémités libres, au moyen duquel ledit dispositif de détection (23) détecte et/ou vérifie la direction de rotation et/ou l'orientation conforme à la direction de rotation des nouveaux rouleaux (5).

4. Procédé selon la revendication 3, dans lequel ledit au moins un repère (22) est appliqué sur le nouveau rouleau respectif avant qu'il soit inséré dans sa position de montage (EB1, EB2) respective, de telle sorte que, grâce au repère (22), l'extrémité libre des nouveaux rouleaux (5) respectifs est fixée au moins dans une large mesure immobile sur le nouveau rouleau (5) respectif.

5. Procédé selon les revendications 1 à 3 ou 1 à 4, dans lequel le dispositif de détection (23) possède un détecteur, en particulier un détecteur optique qui est déplacé par ledit dispositif de manipulation (7) dans la zone du nouveau rouleau (5) respectif où il identifie le repère (22) respectif du nouveau rouleau (5) pour vérifier et/ou détecter la direction de rotation et/ou l'orientation conforme à la direction de rotation de celui-ci.

6. Procédé selon l'une ou plusieurs des revendications 2 à 5, dans lequel le dispositif de manipulation (7) dispose d'un mandrin de retenue (17) qui plonge côté frontal dans le nouveau rouleau (5) conçu en tant que corps creux, augmente son diamètre de section maximal et fixe ainsi par serrage le nouveau rouleau (5) respectif sur le dispositif de manipulation (7).

7. Procédé selon l'une ou plusieurs des revendications 1 à 6, dans lequel les nouveaux rouleaux (5) sont insérés dans leurs positions de montage (EB1, EB2) respectives de telle manière que, après l'insertion, leurs extrémités libres sont orientées vers une position de montage en regard d'au moins deux positions de montage (EB1, EB2).

8. Procédé selon l'une ou plusieurs des revendications 2 à 7, dans lequel de nouveaux rouleaux (5) sont déplacés dans la zone du dispositif de manipulation (7) par au moins un dispositif de transport horizontal (13) et sont mis à la disposition du dispositif de manipulation (7).

9. Dispositif (1) de manipulation de matériau plat et/ou en film qui est enroulé sur des rouleaux (5) et fait fonction de matériau d'emballage pour l'emballage de produits de détails, de multipacks ou d'ensembles d'articles similaires, comprenant
- une machine d'emballage (3) ayant au moins une position de montage (EB1, EB2) qui est prévue pour loger à rotation des rouleaux (5) comprenant du matériau plat et/ou en film, ainsi qu'un moyen de couplage (14, 25) ou plusieurs moyens de couplage (14, 25) qui sont conçus pour orienter et relier des zones d'extrémité libres de matériau plat et/ou en film du nouveau rouleau (5) respectivement inséré dans ladite au moins une position de montage (EB1, EB2) à une bande de matériau (MB) déjà guidée dans la machine d'emballage (3), **caractérisée par**
- au moins un dispositif de détection (23) qui, de préférence, est réalisé au moyen d'un système de détection optique pour vérifier et/ou détecter une direction de rotation et/ou une orientation conforme à la direction de rotation de nouveaux rouleaux (5) respectifs prévus pour lesdites au moins deux positions de montage (EB1, EB2), et comprenant
- une unité de commande (S) qui est couplée au dispositif de détection (23) et par l'intermédiaire de laquelle des informations relatives à la direction de rotation et/ou à l'orientation conforme à la direction de rotation peuvent être délivrées et/ou par l'intermédiaire de laquelle on peut initier une insertion de nouveaux rouleaux (5) ayant une direction de rotation ajustée et/ou une orientation ajustée conforme à la direction de rotation pour lesdites au moins deux positions de montage (EB1, EB2) différentes.

10. Dispositif selon la revendication 9, dans lequel ladite unité de commande (S) est en communication avec un dispositif de manipulation (7) au moyen duquel des rouleaux (5) comprenant du matériau plat et/ou en film au moins partiellement déroulé et/ou épuisé peuvent être prélevés indépendamment sur la position de montage respective et de nouveaux rouleaux (5) ayant une direction de rotation ajustée et/ou une orientation ajustée conforme à la direction de rotation peuvent être insérés indépendamment dans ladite au moins une position de montage (EB1, EB2).

11. Dispositif selon la revendication 9 ou 10, dans lequel, pour fixer par serrage les nouveaux rouleaux (5) réalisés en tant que corps creux, ledit dispositif de manipulation (7) comprend un mandrin de retenue (17) réalisé de préférence de manière cylindrique qui présente un diamètre de section maximal réglable.

12. Dispositif selon la revendication 11, dans lequel ledit mandrin de retenue (17) cylindrique tournant associé à ladite au moins une position de montage (EB1 ; EB2) pour loger les rouleaux (5) est réalisé de manière à être réglable en son hauteur à l'intérieur de la machine d'emballage (3).

13. Dispositif selon l'une ou plusieurs des revendications 9 à 12, dans lequel un dispositif de transport horizontal (13) conçu pour le transport de nouveaux rouleaux (5) est monté en amont dudit dispositif de manipulation (7) et s'étend jusque dans une zone de travail du dispositif de manipulation (7).

14. Dispositif selon l'une ou plusieurs des revendications 10 à 13, dans lequel ledit dispositif de détection (23) possède un détecteur optique qui est en communication avec le dispositif de manipulation (7) en étant couplé mécaniquement et peut être déplacé par le dispositif de manipulation (7) en direction des nouveaux rouleaux (5) respectifs prévus pour ladite au moins une position de montage (EB1, EB2).

15. Dispositif selon l'une ou plusieurs des revendications 10 à 14, dans lequel ledit dispositif de détection (23) comprend au moins un système de détection optique fixe au niveau de ladite au moins une position de montage (EB1, EB2), ledit système de détection optique permettant de détecter et/ou de vérifier la direction de rotation et/ou l'orientation conforme à la direction de rotation des nouveaux rouleaux (5) respectifs insérés dans lesdites au moins deux positions de montage (EB1, EB2).
